# FASCICULE DE BREVET EUROPEEN

(11) **EP 3 887 274 B1**
(45) Date de publication et mention de la délivrance du brevet: **22.05.2024**
(21) Numéro de dépôt: 19809845.1
(22) Date de dépôt: 29.11.2019
(51) Int. Cl.: B65D 21/02

(54) **RÉCIPIENT POUR ALIMENTS ET/OU BOISSONS**
BEHÄLTER FÜR NAHRUNGSMITTEL UND/ODER GETRÄNKE
RECEPTACLE FOR FOOD AND/OR BEVERAGES

(30) Priorité: 29.11.2018 BE 201805842
(43) Date de publication de la demande: 06.10.2021
(73) Titulaire: Kiobox Srl, 1190 Bruxelles (BE)
(72) Inventeur: DE BLOOS, Michel, 1190 Bruxelles (BE)
(74) Mandataire: Icosa Europe
(86) Numéro de dépôt international: PCT/EP2019/083138
(87) Numéro de publication internationale: WO 2020/109578

(56) Documents cités:
- DE-A1- 4 326 176
- JP-A- 2005 001 736
- US-A1- 2015 021 322
- US-B2- 8 017 681
- US-B2- 9 108 766

## Description

### Domaine de l'invention

L'invention se rapporte au domaine des récipients pour aliments et/ou boissons comprenant un conteneur et un couvercle conçu pour fermer hermétiquement le conteneur.

### État de la technique

On connaît de tels récipients du document US2007/000922A1.

Dans cette configuration connue, le couvercle d'un grand récipient comporte des protubérances permettant d'emboiter un plus petit récipient sur ledit couvercle. Un tel récipient ne permet toutefois pas d'emboiter plusieurs grands récipients ni d'emboiter plusieurs petits récipients ni d'emboiter des récipients dont les dimensions extérieures ne sont pas compatibles avec la forme et la disposition des protubérances du couvercle du grand récipient.

On connaît également de tels récipients du document US20150021322. Dans cette configuration connue, il est toutefois difficile d'empiler des récipients de dimensions différentes étant donné le nombre de protubérances.

On connaît également de tels récipients des documents US8017681 et JP2005001736. Dans ces configurations connues, il n'est prévu d'empiler que des récipients de dimensions identiques.

On connaît également de tels récipients du document DE4326176. Dans cette configuration connue, il n'est prévu d'empiler que des récipients de deux dimensions différentes.

On connaît également de tels récipients du document US9108766. Dans cette configuration connue, il n'est pas possible d'empiler de manière stable un grand récipient au-dessus de plusieurs plus petits récipients.

### Résumé de l'invention

Un but de l'invention est de fournir un récipient pour aliments ou boissons qui permet plus de flexibilité dans l'empilement stable de plusieurs récipients.

L'invention est définie par les revendications indépendantes. Les revendications dépendantes définissent des modes de réalisation préférés de l'invention.

Selon l'invention il est fourni un récipient pour aliments ou boissons comprenant un conteneur et un couvercle conçu pour fermer hermétiquement le conteneur. Un fond du conteneur est muni de protubérances s'étendant vers l'extérieur et couvercle est muni de renfoncements s'ouvrant vers l'extérieur, chaque protubérance étant apte à s'introduire au moins partiellement dans chaque renfoncement. Le nombre de protubérances est inférieur au nombre de renfoncements et chaque protubérance est localisée respectivement au droit d'un renfoncement correspondant lorsque le couvercle ferme hermétiquement le conteneur.

Grâce auxdites protubérances et auxdits renfoncements ainsi qu'à leur nombre, il devient possible de plus facilement empiler des récipients l'un sur l'autre de manière stable latéralement. Il est par exemple plus facile d'empiler un récipient comportant par exemple quatre protubérances, transversalement au-dessus de deux autres récipients de la même taille et dont les couvercles comportent chacun huit renfoncements. Il est par exemple aussi plus facile d'empiler un récipient comportant par exemple quatre protubérances, au-dessus de deux autres plus petits récipients dont les couvercles comportent chacun quatre renfoncements. Comme il sera illustré au moyen d'exemples ci-après, l'empilement de bien d'autres combinaisons de récipients sera facilité.

Avec des récipients selon l'invention, l'empilement ne nécessite pas non plus que la forme et les dimensions extérieures du fond d'un premier récipient soient compatibles avec les moyens d'emboitement prévus sur le couvercle d'un deuxième récipient sur lequel on vient empiler le premier récipient, ce qui offre plus de flexibilité dans le dimensions et formes des récipients à empiler.

De préférence, chaque protubérance est apte à s'emboiter dans chaque renfoncement, ce qui augmente la stabilité latérale de deux récipients lorsqu'ils sont empilés l'un sur l'autre.

Les protubérances et renfoncements peuvent avoir plusieurs formes et dimensions, du moment que les protubérances soient aptes à s'introduire respectivement au moins partiellement dans les renfoncements. De préférence, au moins une des protubérances et au moins un des renfoncements sont de forme cylindrique, ou conique, ou tronconique, ou parallélépipédique.

De préférence, les protubérances ont toutes la même forme et les mêmes dimensions et les renfoncements ont tous la même forme et les mêmes dimensions.

De préférence, le nombre de protubérances d'un récipient est inférieur ou égal à 4. De manière plus préférée, le nombre de protubérances d'un récipient est égal à 4.

De préférence, dans un repère orthonormé XY, les distances (e) selon X et selon Y entre les entraxes de deux quelconques renfoncements adjacents sont toutes identiques.

De préférence, mis à part les protubérances et les renfoncements, une face supérieure du couvercle du récipient est plane ou principalement plane et une face inférieure du fond du conteneur du récipient est plane ou principalement plane.

L'invention concerne également un kit comprenant plusieurs récipients selon l'invention et ayant des dimensions différentes, en particulier ayant des volumes différents.

De préférence, ledit kit comprend au moins un premier récipient selon l'invention et un deuxième récipient selon l'invention, le kit étant caractérisé en ce que, dans un repère orthonormé XY, les distances (e) selon X et selon Y entre les entraxes de deux quelconques renfoncements adjacents du premier récipient et les distances (e) selon X et selon Y entre les entraxes de deux quelconques renfoncements adjacents du deuxième récipient sont toutes identiques.

L'invention concerne également un récipient et un kit tel que décrit ci-dessus, en intervertissant les termes « protubérances » et « renfoncements ».

### Brève description des figures

Ces aspects ainsi que d'autres aspects de l'invention seront clarifiés dans la description détaillée de modes de réalisation particuliers de l'invention, référence étant faite aux dessins des figures, dans lesquelles :
- Fig.1: montre schématiquement et en coupe un récipient selon l'état de la technique ;
- Fig.2: montre schématiquement et en coupe trois récipients selon la Fig.1 lorsqu'ils sont empilés;
- Fig.3: montre schématiquement et en coupe un récipient selon l'invention ;
- Fig.4: montre schématiquement et en coupe deux récipients selon la Fig.3 lorsqu'ils sont empilés;
- Fig.5: montre schématiquement et en vue du haut un premier exemple du couvercle d'un récipient selon une version préférée de l'invention ;
- Fig.6: montre schématiquement et en vue du haut un deuxième exemple du couvercle d'un récipient selon une version préférée de l'invention ;
- Fig.7: montre schématiquement et en vue du haut un troisième exemple du couvercle d'un récipient selon une version préférée de l'invention ;
- Fig.8: montre schématiquement et en coupe un kit comportant des récipients selon une version de l'invention lorsqu'ils sont empilés ;
- Fig.9: montre schématiquement et en coupe un kit comportant des récipients selon une version préférée de l'invention lorsqu'ils sont empilés ;
- Fig.10: montre schématiquement et en perspective un premier exemple de kit comportant des récipients selon l'invention ;
- Fig.11: montre schématiquement et en perspective un deuxième exemple de kit comportant des récipients selon l'invention ;
- Fig.12: montre schématiquement et en perspective un troisième exemple de kit comportant des récipients selon l'invention ;

Les dessins des figures ne sont ni à l'échelle, ni proportionnés. Généralement, des éléments semblables ou identiques sont dénotés par des références identiques dans les figures.

### Description détaillée de modes de réalisation de l'invention

La Fig.1 montre schématiquement une coupe selon un plan vertical d'un récipient (1) connu. Il s'agit d'un récipient pour contenir des aliments et/ou des boissons et qui comprend un conteneur (2) et un couvercle (3) conçu pour et donc apte à fermer hermétiquement le conteneur (2). Comme on le voit sur la Fig.1, un fond du conteneur (2) est muni de protubérances (20) s'étendant vers l'extérieur et le couvercle (3) est muni de renfoncements (10) s'ouvrant vers l'extérieur. Au moins deux des protubérances (20) sont localisées au droit de respectivement au moins deux renfoncements (10) lorsque le couvercle (3) ferme hermétiquement le conteneur (2). Par ailleurs, lesdites au moins deux protubérances (20) sont aptes à s'introduire respectivement au moins partiellement dans lesdits au moins deux renfoncements (10).

De préférence lesdites au moins deux protubérances (20) sont aptes à s'emboiter respectivement dans lesdits au moins deux renfoncements (10).

De manière préférée, au moins une des protubérances (20) et au moins un des renfoncements (10) sont de forme cylindrique, ou conique, ou tronconique ou parallélépipédique. De manière plus préférée, les protubérances (20) du conteneur (2) ont toutes la même forme et les mêmes dimensions et les renfoncements (10) du couvercle (3) ont tous la même forme et les mêmes dimensions.

La Fig.2 montre schématiquement une coupe selon un plan vertical de trois récipients (1) selon la Fig.1 lorsqu'ils sont empilés et lorsque les protubérances (20) du conteneur (2) d'un récipient (1) sont introduites dans les renfoncements (10) du couvercle (3) d'un récipient (1) inférieur.

Dans l'exemple de la Fig1 et de la Fig.2, chaque récipient (1) possède deux protubérances (20) et deux renfoncements (10), mais il peut y en avoir plus que deux par récipient (1) dans chaque cas, comme on le verra dans d'autres exemples décrits ci-après en relation avec l'invention.

De préférence, le nombre de protubérances (20) est inférieur ou égal à 10, de préférence inférieur ou égal à 5, de préférence égal à 2 ou 3 ou 4, et le nombre de renfoncements (10) est inférieur ou égal à 20, de préférence inférieur ou égal à 16, de préférence égal à 2 ou 4 ou 8 ou 16.

La Fig.3 montre schématiquement une coupe selon un plan vertical d'un récipient (1) selon l'invention. Ce récipient est identique ou semblable aux récipients décrits en relation avec les Figs. 1 et 2, sauf qu'ici le nombre de protubérances (20) est inférieur au nombre de renfoncements (10) et que chaque protubérance (20) est localisée respectivement au droit d'un renfoncement (10) correspondant lorsque le couvercle (3) ferme hermétiquement le conteneur (2).

Dans cet exemple, le couvercle (3) du récipient (1) comporte quatre renfoncements (10) et le conteneur (2) du récipient (1) comporte deux protubérances (20). La Fig.4 montre schématiquement une coupe selon un plan vertical de deux récipients (1) selon la Fig.3 lorsqu'ils sont empilés.

Dans un autre exemple (non illustré), le couvercle (3) du récipient (1) comporte par exemple huit renfoncements (10) et le conteneur (2) du récipient (1) comporte quatre protubérances (20).

De préférence, chaque protubérance (20) est apte à s'emboiter dans chaque renfoncement (10), ce qui augmente la stabilité latérale de deux récipients lorsqu'ils sont empilés l'un sur l'autre.

Les protubérances (20) et renfoncements (10) peuvent avoir plusieurs formes et dimensions, du moment que les protubérances (20) soient aptes à s'introduire au moins partiellement dans les renfoncements correspondants. De préférence, au moins une des protubérances (20) et au moins un des renfoncements (10) sont de forme cylindrique, ou conique, ou tronconique, ou parallélépipédique. De préférence, les protubérances (20) ont toutes la même forme et les mêmes dimensions et les renfoncements (10) ont tous la même forme et les mêmes dimensions.

De préférence, le nombre de protubérances d'un récipient (1) est inférieur ou égal à 4. De manière plus préférée, le nombre de protubérances d'un récipient (1) est égal à 4.

Quel que soit le mode de réalisation d'un récipient (1), et mis à part les protubérances (20) et les renfoncements (10), une face supérieure de son couvercle (3) est plane ou principalement plane et une face inférieure du fond de son conteneur (2) est plane ou principalement plane.

De préférence, dans un repère orthonormé XY, les distances (e) selon X et les distances (e) selon Y entre les entraxes de deux quelconques renfoncements (10) adjacents sont toutes identiques. Les exemples des Figures 5, 6 et 7 illustrent cette caractéristique préférée dans respectivement trois modes de réalisation du couvercle (3) d'un récipient (1) selon l'invention.

La Fig.5 montre schématiquement et en vue du haut un premier exemple du couvercle (3) d'un récipient (1) selon cette version préférée de l'invention. Dans cet exemple, ledit couvercle (3) comporte quatre renfoncements (10). On y remarque ledit repère orthonormé XY ainsi que les distances (e) selon X et selon Y entre les entraxes de deux renfoncements (10) adjacents.

La Fig.6 montre schématiquement et en vue du haut un deuxième exemple du couvercle (3) d'un récipient (1) selon cette version préférée de l'invention. Dans cet exemple, ledit couvercle (3) comporte huit renfoncements (10) arrangés en deux rangées de quatre.

La Fig.7 montre schématiquement et en vue du haut un troisième exemple du couvercle (3) d'un récipient (1) selon cette version préférée de l'invention. Dans cet exemple, ledit couvercle (3) comporte seize renfoncements (10) arrangés en quatre rangées de quatre.

De nombreux autres modes de réalisation sont bien entendu possibles.

L'invention concerne également un kit comprend au moins un premier récipient selon l'invention et un deuxième récipient selon l'invention, le kit étant caractérisé en ce que, dans un repère orthonormé XY, les distances (e) selon X et selon Y entre les entraxes de deux quelconques renfoncements adjacents du premier récipient et les distances (e) selon X et selon Y entre les entraxes de deux quelconques renfoncements adjacents du deuxième récipient sont toutes identiques.

La Fig.8 montre schématiquement et en coupe un kit selon l'invention et comportant des récipients (1) selon l'invention lorsqu'ils sont empilés.

De préférence, un kit selon l'invention comprend au moins un premier récipient (1) selon l'invention et un deuxième récipient (1) selon l'invention, le volume d'une enveloppe du premier récipient (1) étant un multiple entier (K1) du volume d'une enveloppe du deuxième récipient (1). De préférence, ledit multiple entier (K1) est une puissance entière et non nulle de 2, de préférence 2 ou 4 ou 8.

De préférence, un kit selon l'invention comprend au moins un premier récipient (1) selon l'invention et un deuxième récipient (1) selon l'invention, la hauteur (H2) d'une enveloppe du premier récipient (1) étant un multiple entier (K2) de la hauteur (H1) d'une enveloppe du deuxième récipient (1). De manière préférée, ledit multiple entier (K2) est une puissance entière et non nulle de 2, de préférence 2, 4, ou 8.

La Fig.9 montre schématiquement et en coupe un kit selon cette version préférée de l'invention et comportant des récipients (1) selon l'invention lorsqu'ils sont empilés. Dans cet exemple, le kit comprend notamment deux récipients (1) ayant chacun une hauteur H1 ainsi qu'un récipient (1) de hauteur H2, avec H2 = 2.H1. Comme montré sur l'assemblage de la Fig. 9, ceci permet de niveler la surface supérieure de l'empilement, ce qui permet d'ajouter d'autres récipients (non illustrés) par-dessus la surface supérieure de l'empilement.

La Fig.10 montre schématiquement et en perspective un premier exemple de kit comportant des récipients (1) selon l'invention et une manière de les empiler. La Fig.11 montre schématiquement et en perspective un deuxième exemple de kit comportant des récipients (1) selon l'invention et une manière de les empiler. La Fig.12 montre schématiquement et en perspective un troisième exemple de kit comportant des récipients (1) selon l'invention et une manière de les empiler.

De préférence, le couvercle (3) d'un récipient (1) selon l'invention a une surface hors-tout qui est comprise entre 1000 mm carrés et 60000 mm carrés, de préférence entre 3000 mm carrés et 45000 mm carrés.

De préférence, le conteneur (2) d'un récipient (1) selon l'invention est en matière plastique, en verre ou en matière organique.

L'invention concerne également un récipient (1) tel que décrit ci-dessus et dans lequel les protubérances (20) sont remplacées par des renfoncements (10) et vice-versa. Reprenant l'exemple de la Fig.3, il s'agirait dans ce cas d'un récipient dont le fond du conteneur est muni de renfoncements (10) et dont le couvercle est muni de protubérances (20).

L'invention concerne également un kit comportant plusieurs récipients (1) tels que décrits ci-dessus et dans lesquels les protubérances (20) sont remplacées par des renfoncements (10) et vice-versa.

La présente invention a été décrite en relation avec des modes de réalisations spécifiques, qui ont une valeur purement illustrative et ne doivent pas être considérés comme limitatifs. D'une manière générale, il apparaîtra évident pour l'homme du métier que la présente invention n'est pas limités aux exemples illustrés et/ou décrits ci-dessus. La présence de numéros de référence aux dessins ne peut être considérée comme limitative, y compris lorsque ces numéros sont indiqués dans les revendications.

L'usage des verbes « comprendre », « inclure », « comporter », ou toute autre variante, ainsi que leurs conjugaisons, ne peut en aucune façon exclure la présence d'éléments autres que ceux mentionnés.

L'usage de l'article indéfini « un », « une », ou de l'article défini « le », « la » ou « l' », pour introduire un élément n'exclut pas la présence d'une pluralité de ces éléments.

## Revendications

1. Récipient (1) pour aliments ou boissons comprenant un conteneur (2) et un couvercle (3) conçu pour fermer hermétiquement le conteneur (2), un fond du conteneur (2) étant muni de protubérances (20) s'étendant vers l'extérieur, le couvercle (3) étant muni de renfoncements (10) s'ouvrant vers l'extérieur, chaque protubérance (20) étant apte à s'introduire au moins partiellement dans chaque renfoncement (10), chaque protubérance (20) est localisée respectivement au droit d'un renforcement (10) correspondant lorsque le couvercle (3) ferme hermétiquement le conteneur (2), **caractérisé en ce que** le nombre de protubérances (20) est inférieur au nombre de renfoncements (10).

2. Récipient (1) selon la revendication 1, **caractérisé en ce que** chaque protubérance (20) est apte à s'emboiter dans chaque renfoncement (10).

3. Récipient (1) selon la revendication 1 ou 2, **caractérisé en ce qu'**au moins une des protubérances (20) et au moins un des renfoncements (10) sont de forme cylindrique, ou conique, ou tronconique ou parallélépipédique.

4. Récipient (1) selon l'une quelconque des revendications précédentes, **caractérisé en ce que** les protubérances (20) ont toutes la même forme et les mêmes dimensions et **en ce que** les renfoncements (10) ont tous la même forme et les mêmes dimensions.

5. Récipient (1) selon l'une quelconque des revendications précédentes, **caractérisé en ce que** le nombre de protubérances (20) est inférieur ou égal à 4, de préférence égal à 4.

6. Récipient (1) selon l'une quelconque des revendications précédentes, **caractérisé en ce que**, mis à part les protubérances (20) et les renfoncements (10), une face supérieure du couvercle (3) est essentiellement plane et une face inférieure du fond du conteneur (2) est essentiellement plane.

7. Récipient (1) selon l'une quelconque des revendications précédentes, **caractérisé en ce que**, dans un repère orthonormé XY, les distances (e) selon X et selon Y entre les entraxes de deux quelconques renfoncements (10) adjacents sont toutes identiques.

8. Récipient (1) selon l'une quelconque des revendications précédentes, **caractérisé en ce que** le couvercle (3) du récipient (1) a une surface hors-tout qui est comprise entre 1000 mm carrés et 60000 mm carrés, de préférence entre 3000 mm carrés et 45000 mm carrés.

9. Récipient (1) selon l'une quelconque des revendications précédentes, **caractérisé en ce que** le conteneur (2) est en matière plastique, en verre ou en matière organique.

10. Kit comprenant au moins un premier récipient (1) selon l'une quelconque des revendications précédentes et un deuxième récipient (1) selon l'une quelconque des revendications précédentes, **caractérisé en ce que**, dans un repère orthonormé XY, les distances (e) selon X et selon Y entre les entraxes de deux quelconques renfoncements (10) adjacents du premier récipient (1) et les distances (e) selon X et selon Y entre les entraxes de deux quelconques renfoncements (10) adjacents du deuxième récipient (1) sont toutes identiques.

11. Kit selon la revendication 10, **caractérisé en ce que** le volume d'une enveloppe du premier récipient (1) est un multiple entier (K1) du volume d'une enveloppe du deuxième récipient (1).

12. Kit selon la revendication 11, **caractérisé en ce que** ledit multiple entier (K1) est une puissance entière et non nulle de 2, de préférence 2 ou 4 ou 8.

13. Kit selon la revendication 10, **caractérisé en ce que** la hauteur (H2) d'une enveloppe du premier récipient (1) est un multiple entier (K2) de la hauteur (H1) d'une enveloppe du deuxième récipient (1).

14. Kit selon la revendication 13, **caractérisé en ce que** ledit multiple entier (K2) est une puissance entière et non nulle de 2, de préférence 2, 4, ou 8.

15. Récipient (1) selon l'une quelconque des revendications 1 à 9 ou kit selon l'une quelconque des revendications 10 à 14, dans lesquelles les termes « protubérances (20) » et « renfoncements (10) » sont intervertis.

## Patentansprüche

1. Lebensmittel- oder Getränkebox (1) mit einem Behälter (2) und einem Deckel (3), der dazu ausgelegt ist, den Behälter (2) hermetisch zu verschließen, wobei sich der Boden des Behälters (2) mit nach außen erstreckenden Vorsprüngen (20) aufweist, wobei der Deckel (3) nach außen öffnende Ausnehmungen (10) aufweist, wobei jeder Vorsprung (20) zumindest teilweise in jede Ausnehmung (10) eintreten kann, wobei sich jeder Vorsprung (20) jeweils rechts von einer entsprechenden Ausnehmung (10) befindet, wenn der Deckel (3) die Behälter (2), **dadurch gekennzeichnet, dass** die Anzahl der Vorsprünge (20) geringer ist als die Anzahl der Ausnehmungen (10).

2. Box (1) nach Anspruch 1, **dadurch gekennzeichnet, dass** jeder Vorsprung (20) zum Einpassen in jede Ausnehmung (10) geeignet ist.

3. Box (1) nach Anspruch 1 oder 2, **dadurch gekennzeichnet, dass** mindestens einer der Vorsprünge (20) und mindestens eine der Ausnehmungen (10) zylindrisch oder konisch oder kegelstumpfförmig oder quaderförmig sind.

4. Box (1) nach einem der vorhergehenden Ansprüche, **dadurch gekennzeichnet, dass** die Vorsprünge (20) alle die gleiche Form und die gleichen Abmessungen aufweisen und dass die Ausnehmungen (10) alle die gleiche Form und die gleichen Abmessungen aufweisen.

5. Box (1) nach einem der vorhergehenden Ansprüche, **dadurch gekennzeichnet, dass** die Anzahl der Vorsprünge (20) kleiner oder gleich 4, vorzugsweise gleich 4 ist.

6. Box (1) nach einem der vorhergehenden Ansprüche, **dadurch gekennzeichnet, dass**, abgesehen von den Vorsprüngen (20) und Ausnehmungen (10), eine obere Fläche des Deckels (3) im Wesentlichen flach ist und eine untere Fläche des Bodens des Behälters (2) im Wesentlichen flach ist.

7. Box (1) nach einem der vorhergehenden Ansprüche, **dadurch gekennzeichnet, dass** in einem orthonormalen Koordinatensystem XY die Abstände (e) nach X und nach Y zwischen den Mittelpunkten zweier beliebiger benachbarter Ausnehmungen (10) alle identisch sind.

8. Box (1) nach einem der vorhergehenden Ansprüche, **dadurch gekennzeichnet, dass** der Deckel (3) eine Gesamtoberfläche aufweist, die zwischen 1000 Quadratmillimetern und 60000 Quadratmillimetern, vorzugsweise zwischen 3000 Quadratmillimetern und 45000 Quadratmillimetern liegt.

9. Box (1) nach einem der vorhergehenden Ansprüche, **dadurch gekennzeichnet, dass** der Behälter (2) aus Kunststoff, Glas oder organischem Material besteht.

10. Bausatz mit mindestens einem ersten Box nach einem der vorhergehenden Ansprüche und einem zweiten Box nach einem der vorhergehenden Ansprüche, **dadurch gekennzeichnet, dass**, in einem orthonormalen Koordinatensystem XY, die Abstände (e) nach X und Y zwischen den Mittelpunkten zweier benachbarter Ausnehmungen (10) des ersten Box und die Abstände (e) nach X und nach Y zwischen den Mittelpunkten zweier benachbarter Ausnehmungen (10) des zweiten Box alle gleich sind.

11. Bausatz nach Anspruch 10, **dadurch gekennzeichnet, dass** das Volumen eines Umschlags des ersten Box ein ganzzahliges Vielfaches (K1) des Volumens eines Umschlags des zweiten Box ist.

12. Bausatz nach Anspruch 11, **dadurch gekennzeichnet, dass** das ganzzahlige Vielfache (K1) eine ganzzahlige und von Null verschiedene Potenz von 2, vorzugsweise 2 oder 4 oder 8, ist.

13. Bausatz nach Anspruch 10, **dadurch gekennzeichnet, dass** die Höhe (H2) eines Umschlags der ersten Box ein ganzzahliges Vielfaches (K2) der Höhe (H1) eines Umschlags der zweiten Box ist.

14. Bausatz nach Anspruch 13, **dadurch gekennzeichnet, dass** das ganzzahlige Vielfache (K2) eine ganzzahlige und von Null verschiedene Potenz von 2, vorzugsweise 2, 4 oder 8 ist.

15. Bausatz (1) nach einem der Ansprüche 1 bis 9 oder Bausatz nach einem der Ansprüche 10 bis 14, wobei die Begriffe "Vorsprünge (20)" und "Ausnehmungen (10)" vertauscht sind.

## Claims

1. A food or beverage box (1) comprising a container (2) and a lid (3) designed to hermetically close the container (2), a bottom of the container (2) having protrusions (20) extending outwards, the lid (3) having recesses (10) opening outwards, each protrusion (20) being capable of entering at least partially into each recess (10), each protrusion (20) is located respectively to the right of a corresponding recess (10) when the lid (3) hermetically closes the container (2), **characterized in that** the number of protrusions (20) is less than the number of recesses (10).

2. A box (1) according to claim 1, **characterized in that** each protrusion (20) is suitable for fitting into each recess (10).

3. A box (1) according to claim 1 or 2, **characterized in that** at least one of the protrusions (20) and at least one of the recesses (10) are cylindrical, or conical, or truncated conical or parallelepiped.

4. A box (1) according to any one of the preceding claims, **characterized in that** the protrusions (20) are all of the same shape and dimensions and **in that** the recesses (10) are all of the same shape and dimensions.

5. A box (1) according to any one of the preceding claims, **characterized in that** the number of protrusions (20) is less than or equal to 4, preferably equal to 4.

6. A box (1) according to any one of the preceding claims, **characterized in that**, apart from the protrusions (20) and recesses (10), an upper surface of the lid (3) is essentially flat and a lower face of the bottom of the container (2) is essentially flat.

7. A box (1) according to any one of the preceding claims, **characterized in that**, in an orthonormal coordinate system XY, the distances (e) according to X and according to Y between the centers of any two adjacent recesses (10) are all identical.

8. A box (1) according to any one of the preceding claims, **characterized in that** the lid (3) of the box (1) has an overall surface area which is between 1000 square mm and 60000 square mm, preferably between 3000 square mm and 45000 square mm.

9. A box (1) according to any one of the preceding claims, **characterized in that** the container (2) is made of plastic, glass or organic material.

10. A kit comprising at least a first box according to any one of the preceding claims and a second box according to any one of the preceding claims, **characterized in that**, in an orthonormal coordinate system XY, the distances (e) according to X and Y between the centers of two any two adjacent recesses (10) of the first box and the distances (e) according to X and according to Y between the centers of any two adjacent recesses (10) of the second box are all identical.

11. A kit according to claim 10, **characterized in that** the volume of an envelope of the first box is an integer multiple (K1) of the volume of an envelope of the second box.

12. The kit according to claim 11, **characterized in that** said integer multiple (K1) is an integer and non-zero power of 2, preferably 2 or 4 or 8.

13. A kit according to claim 10, **characterized in that** the height (H2) of an envelope of the first box is an integer multiple (K2) of the height (H1) of an envelope of the second box.

14. The kit according to claim 13, **characterized in that** said integer multiple (K2) is an integer and non-zero power of 2, preferably 2, 4, or 8.

15. A box (1) according to any one of claims 1 to 9 or a kit according to any of claims 10 to 14, wherein the terms "protrusions (20)" and "recesses (10)" are interchanged.
